# FASCICULE DE BREVET EUROPEEN

(11) **EP 0 298 809 B1**
(45) Date de publication et mention de la délivrance du brevet: **15.09.1993**
(21) Numéro de dépôt: 88401529.8
(22) Date de dépôt: 20.06.1988
(51) Int. Cl.: H01H 33/915

(54) **Disjoncteur à arc tournant et à expansion**
Selbstbeblasender elektrischer Lastschalter mit rotierendem Lichtbogen
Self-blasting electrical circuit breaker with a rotating arc

(30) Priorité: 02.07.1987 FR 8709524
(43) Date de publication de la demande: 11.01.1989
(73) Titulaire: MERLIN GERIN, F-38050 Grenoble Cédex (FR)
(72) Inventeur: Bernard, Georges, F-38050 Grenoble Cedex (FR); Bresson, Raymond, F-38050 Grenoble Cedex (FR); Leclercq, Pierre, F-38050 Grenoble Cedex (FR); Filleau, Odile, F-38050 Grenoble Cedex (FR); Scarponi, François, F-38050 Grenoble Cedex (FR)
(74) Mandataire: Hecké, Gérard

(56) Documents cités:
- EP-A- 0 078 719
- EP-A- 0 150 079
- EP-A- 0 240 397
- FR-A- 2 422 246
- FR-A- 2 459 543
- ELEKTROTECHNISCHE ZEITSCHRIFT, no. 83A, 8 octobre 1962, pages 722-728; P. BRÜCKNER: "Isolierprobleme im Schaltanlagenbau"

## Description

L'invention est relative à un disjoncteur à expansion et à arc tournant, ayant une enceinte étanche remplie d'un gaz à rigidité diélectrique élevée, notamment de l'hexafluorure de soufre.

Le document EP-A-240.397 (date de priorité du 28.03.86, et publication du 07.10.87) décrit un disjoncteur du genre mentionné, combinant le soufflage pneumatique de l'arc par les gaz d'expansion, à un soufflage magnétique de l'arc en rotation. Un pôle de ce disjoncteur connu comporte :
- une chambre de cou pure ayant une surface de révolution obturée d'une manière étanche à ses deux extrémités par des fonds,
- une paire de contacts principaux,
- une paire de contacts d'arc tubulaires, constituée d'un contact d'arc mobile et d'un contact d'arc fixe, disposés coaxialement dans ladite chambre de coupure et traversant chacun l'un desdits fonds pour faire communiquer, en position séparée des contacts d'arc, la chambre de coupure avec ladite enceinte formant une chambre d'expansion par des conduits d'écoulement de gaz constitués par les contacts d'arc tubulaires,
- une bobine ou un aimant permanent porté par l'un desdits fonds à l'intérieur de la chambre de coupure de façon à créer dans la zone de séparation desdits contacts d'arc, un champ magnétique de soufflage en rotation d'un arc tiré entre les contacts d'arc séparés.

La structure et la connexion électrique des contacts principaux et des contacts d'arc d'un tel disjoncteur sont compliqués.

Le document EP-A-0078719 se rapporte également à un disjoncteur du même genre que celui du document EP-A-240397 mois dont la structure est dépourvue de contacts principaux.

La présente invention a pour but de permettre la réalisation d'un disjoncteur d'une structure et architecture particulièrement simples permettant la séparation des fonctions de conduction du courant et de coupure de ce dernier.

Selon l'invention, les contacts principaux comportent un contact principal fixe et un contact principal mobile disposés à l'extérieur de la chambre de coupure et agencés pour s'ouvrir avant la séparation des contacts d'arc lors d'une manoeuvre d'ouverture du disjoncteur. La surface de révolution de la chambre de coupure, et le fond portant la bobine ou l'aimant permanent sont métalliques et reliés électriquement au contact d'arc fixe traversant ce fond. L'autre fond est en matériau isolant pour assurer l'isolation électrique en position d'ouverture des contacts. Le bord annulaire de la surface de révolution, adjacent au fond isolant est agencé en contact principal fixe, ou sert de support à ce dernier.

La surface de révolution, en l'occurrence la surface cylindrique de la chambre de coupure et le fond adjacent à la zone de coupure sont métalliques et sont utilisés pour porter ou constituer le contact principal fixe et sa connexion au contact d'arc fixe agencé en conducteur d'amenée de courant. Le fond opposé de la chambre de coupure est éloigné de la zone de coupure et étant moins sollicité thermiquement et mécaniquement, il peut être réalisé en un matériau isolant assurant l'isolation électrique en position d'ouverture du disjoncteur. Ce fond isolant est avantageusement en forme de cône et comporte un insert métallique cylindrique entourant à faible jeu le contact mobile et connecté électriquement à ce dernier, par exemple par un contact frottant constitué par un jonc élastique. Le contact principal mobile est porté et connecté électriquement au contact d'arc mobile, ce qui simplifie la réalisation et le montage de l'appareil. L'ensemble, contact principal fixe et contact principal mobile est disposé dans le prolongement de la chambre de coupure en respectant le gabarit de cette dernière. Les contacts principaux comportent avantageusement un contact en tulipe qui peut être, soit solidaire de la partie mobile, soit solidaire de la partie fixe de ces contacts. Selon une variante de réalisation, le contact en tulipe peut être agencé en pont de contact coopérant avec deux contacts principaux fixes disposés en regard l'un de l'autre. Chaque pôle peut être logé dans une enceinte individuel le en forme de cylindre coaxial et externe à la chambre de coupure ou l'ensemble des pôles du disjoncteur peut être disposé à l'intérieur d'une enceinte commune de forme appropriée. L'invention est applicable à un disjoncteur à soufflage magnétique de l'arc par une bobine mise en circuit lors de l'ouverture des contacts principaux ou lors de la commutation de l'arc sur une électrode ou encore à soufflage magnétique de l'arc par un aimant permanent. L'invention est décrite par la suite comme étant appliquée à un disjoncteur à double soufflage pneumatique à travers les deux contacts d'arc de forme tubulaire mais elle est applicable à un disjoncteur à simple soufflage, notamment à échappement des gaz à travers le contact mobile.

D'autres avantages et caractéristiques ressortiront plus clairement de la description qui va suivre de différents modes de mise en oeuvre de l'invention donnés à titre d'exemples non limitatifs et représentés aux dessins annexés dans lesquels:
- la figure 1 est une vue schématique en coupe axiale d'un disjoncteur selon l'invention, la demi-coupe de droite représentant ce disjoncteur en position fermé et la demi-coupe de gauche en position ouvert;
- la figure 2 est une coupe suivant la ligne II-II de la figure 1;
- la figure 3 est une vue partielle à échelle agrandie d'une variante de réalisation de la chambre de coupure selon la figure 1;
- les figures 4 et 5 sont des vues analogues à celle de la figure 3, illustrant deux autres variantes de réalisation de l'invention.

Sur les figures, un pôle d'un interrupteur moyenne tension ou haute tension comporte une enceinte 10 confinée par une enveloppe cylindrique 12, obturée à ses extrèmités par deux fonds 14,16. L'enceinte 10 est remplie d'un gaz à rigidité diélectrique élevée, notamment de l'hexafluorure de soufre à la pression atmosphérique ou à surpression. L'enveloppe cylindrique 12 peut être en un matériau isolant et les fonds 14,16 en matériau conducteur constituent des plages d'amenée de courant. Une tige de commande 18, disposée dans l'axe de l'enceinte 10, traverse d'une manière étanche le fond 16 et est prolongée à l'intérieur de l'enceinte 10 par un contact mobile tubulaire 20. Le contact mobile tubulaire 20 porte à son extrémité un contact d'arc mobile 22, coopérant avec un contact d'arc fixe 24 porté par le fond opposé 14. Une chambre de coupure 26, constituée par une surface cylindrique 28 et deux fonds 30,32, entoure coaxialement les contacts d'arc 22,24. La surface cylindrique 28 et le fond 30 adjacent au contact fixe 24 sont métalliques et reliés électriquement au contact fixe 24. Le fond opposé 32, traversé par le contact mobile 20, est en un matériau isolant assurant l'isolation électrique entre le contact mobile 20 et la surface cylindrique 28. A l'intérieur de la chambre de coupure 26 est disposée une bobine 34 accolée au fond métallique 30. La bobine 34 d'un type bien connu est coiffée d'une électrode 36 constituant une piste de migration d'arc disposée en regard du contact d'arc mobile 22. La bobine 34 est connectée électriquement d'une part, à l'électrode 36 et d'autre part, au fond 30 de manière à être insérée en série entre le contact d'arc mobile 22 et le contact fixe 24 en position fermée du disjoncteur. En position d'ouverture du disjoncteur représentée sur la partie gauche de la figure 1, la chambre de coupure 26 communique avec l'enceinte 10, qui constitue une chambre d'expansion, d'une part, par le contact tubulaire mobile 20 dont la base présente des orifices 38 de communication entre l'intérieur tubulaire du contact et l'enceinte 10 et d'autre part, par le contact fixe 24 de forme tubulaire, qui est prolongé à travers la bobine 34 par un conduit central 40 et qui communique à sa base par des orifices 42 avec l'enceinte 10. En position fermée du disjoncteur représenté sur la demi-vue de droite de la figure 1, le contact d arc mobile 22 est abouté à l'électrode 36 en obturant les deux conduits d'échappement constitués par les contacts 20,24. Le contact mobile d'arc 22 est un contact télescopique semi-fixe sollicité par un ressort 44 en position d'extension. Un contact glissant 46, porté par le fond 16 de l'enceinte 10, coopère avec le contact mobile 20 pour assurer la connexion électrique de ce contact mobile 20 et de la plage d'amenée de courant constituée par ce fond 16.

La surface cylindrique 28 de la chambre de coupure 26 est prolongée en saillie du fond isolant 32 par un collet 48 agencé en contact principal fixe. Le contact principal fixe 48 coopère avec un contact principal mobile 50 constitué par un contact en tulipe porté par un support 52 solidaire du contact mobile 20. Les doigts du contact en tulipe 50 coopèrent avec la surface interne du collet 48 de manière à respecter le gabarit de la chambre de coupure 26, mais il est clair qu'une disposition inverse de manière à enserrer extérieurement le collet 48 est utilisable lorsque l' encombrement des contacts principaux est secondaire.

Le fonctionnement de l'interrupteur selon l'invention ressort de l'exposé précédent:
En position fermée du disjoncteur représenté sur la demi-vue de droite de la figure 1, le courant entrant à un instant donné par la plage 16 parcourt le contact glissant 46, le contact mobile 20, le support 52, le contact en tulipe 50, le contact principal fixe 48, la surface cylindrique 28, le fond conducteur 30, le contact d'arc fixe 24 et la plage de sortie 14. Une faible fraction du courant parcourt un circuit parallèle constitué par le contact d'arc mobile 22, l'électrode (36), la bobine 34 et le fond conducteur 30. L'ouverture du disjoncteur est commandée par un coulissement vers le bas sur la figure 1 de la tige de commande 18 qui entraîne le contact principal en tulipe 50 vers le bas dans une position de séparation du contact principal fixe 48. Pendant une première phase du mouvement d'ouverture du disjoncteur, le contact d'arc mobile 22 monté télescopiquement reste abouté à l'électrode 36 sous l'action du ressort 44. Dès la séparation des contacts principaux 48,50, le courant est commuté dans le circuit parallèle constitué par le contact d'arc mobile 22 et la bobine 34. L'ouverture des contacts principaux 48,50 s'effectue sans formation d'un arc et dès la commutation du courant dans le circuit parallèle, la bobine 34 engendre un champ magnétique qui souffle l'arc se formant lors de la séparation des contacts d'arc 22,36 au cours du mouvement poursuivi d'ouverture du disjoncteur. L'arc tiré dans la chambre de coupure 26 provoque un échauffement et une montée en pression du gaz contenu dans cette chambre, lequel gaz s'échappe par les contacts tubulaires 20,24 vers la chambre d'expansior constituée par l'enceinte 10, en soufflant pneumatiquement l'arc s'étendant entre le contact mobile d'arc 22 et l'électrode 36. L'action combinée du soufflage en rotation de l'arc et du soufflage pneumatique par expansion assure une extinction rapide de l'arc. La zone de coupure est disposée au voisinage du fond métallique 30 de la chambre de coupure 26 tandis que le fond opposé en matériau isolant 32 est éloigné et protégé de l'action de l'arc. En disposant le fond isolant 32 à l'écart de la zone de coupure, on limite les risques de pollution et de claquage tout en disposant d'une chambre de coupure 26 à enveloppe cylindrique 28 métallique assurant la connexion électrique du contact principal fixe 48 et le contact d'arc fixe 24. L'ensemble est particulièrement simple et compact.

Dans l'exemple décrit ci-dessus, la bobine 34 est mise en circuit dès l'ouverture des contacts principaux 48,50 mais il est clair que cette mise en circuit peut être réalisée d'une manière connue en soi par une commutation de l'arc sur l'électrode 36. La bobine 34 peut également être remplacée par un aimant permanent et le soufflage pneumatique peut être réalisé à travers l'un des contacts, notamment le contact mobile 20. Un disjoncteur multipolaire est constitué par une association de plusieurs pôles mais il est possible d'utiliser une enceinte commune 10 à l'ensemble des pôles du disjoncteur, la forme de l'enceinte étant bien entendu appropriée à la disposition des pôles à l'intérieur de cette enceinte.

La structure des contacts principaux 48,50 peut être différente et deux variantes de réalisation sont décrites ci-après en référence aux figures 3 et 4 à titre d'exemple. Sur ces figures les mêmes numéros de référence sont utilisés pour désigner des éléments identiques ou analogues à ceux de la figure 1.

Sur la figure 3, le contact mobile 20 porte un contact principal mobile 54 en forme de pont de contact en tulipe. En position fermée du disjoncteur représenté sur la demi-vue de droite, le pont de contact en tulipe 54 coopère d'une part, avec le contact principal fixe 48 porté par la chambre de coupure 26 et d'autre part, avec un contact fixe cylindrique 56 relié électriquement à la plage d'amenée de courant 16. Lors d'une ouverture du disjoncteur, le contact en pont 54 est rétracté à l'intérieur du contact fixe cylindrique 56 en se séparant du contact principal fixe 48 de la manière décrite ci-dessus. Cet agencement des contacts principaux en pont de contact permet une meilleure séparation du circuit principal du courant et du circuit de shuntage mais le fonctionnement n'est pas modifié.

Selon la variante illustrée par la figure 4, un contact principal en tulipe 58 est porté par la surface cylindrique 28 de la chambre de coupure 26, ce contact en tulipe 58 s'étendant en direction d'un contact principal mobile 60 en forme de cylindre solidarisé au contact mobile 20. En associant le contact en tulipe 58 à la partie fixe du disjoncteur, on réduit la masse de l'équipage mobile permettant une vitesse de séparation des contacts notablement supérieure.

Le fond isolant 32 de la chambre de coupure 16 porte une jupe 62 en matière isolante ou conductrice, intercalée entre les contacts principaux 58, 60 et le contact mobile 20. Une telle jupe 62 peut être utilisée sur les autres variantes décrites.

La figure 5 illustre un mode de réalisation préférentiel du fond isolant 32, qui est bien entendu utilisable dans les autres variantes. Le fond isolant 32 est en forme de cône pour accroître la ligne de fuite et assurer une meilleure tenue diélectrique. Entre le contact mobile 20 et le fond isolant 32, est intercalé un insert métallique 64 enserrant à faible jeu le contact mobile 20 et connecté électriquement à ce contact mobile 20 par un contact glissant constitué par un jonc 66 élastique métallique logé dans une rainure annulaire de l'insert 64 en regard du contact mobile 20. On évite ainsi tout risque d'amorçage dans la lame d'air autorisant le coulissement relatif entre le contact mobile 20 et le fond isolant 32.

## Revendications

1. Disjoncteur à enceinte (10) étanche remplie d'un gaz à rigidité diélectrique élevée et contenant un ou plusieurs pôles comprenant chacun:
- une chambre de coupure (26) ayant une surface de révolution (28) obturée d'une manière étanche à ses deux extrémités par des fonds (30,32),
- une paire de contacts d'arc tubulaires (20,22;24,36) constituée d'un contact d'arc mobile (20,22) et d'un contact d'arc fixe (24,36) disposés coaxialement dans ladite chambre de coupure (26) et traversant chacun l'un desdits fonds (30,32) pour faire communiquer, en position séparée desdits contacts d'arc, la chambre de coupure (26) avec ladite enceinte (10) formant une chambre d'expansion par des conduits d'écoulement de gaz constitués par lesdits contacts d'arc tubulaires,
- une bobine (34) ou un aimant permanent porté par l'un (30) desdits fonds à l'intérieur de la chambre de coupure (26) de façon à créer dans la zone de séparation desdits contacts d'arc un champ magnétique de soufflage en rotation d'un arc tiré entre les contacts d'arc séparés,
- une paire de contacts principaux (48,50;48,54;58,60) constituée par un contact principal fixe (48,58) et un contact principal mobile (50,54,60) disposés à l'extérieur de la chambre de coupure (26) et agencés pour s'ouvrir avant la séparation des contacts d'arc lors d'une manoeuvre d'ouverture du disjoncteur, ladite surface de révolution (28) et le fond (30) portant la bobine (34) ou l'aimant permanent, étant métalliques et reliés électriquement au contact d'arc fixe (24) traversant ce fond, l'autre fond (32) étant en un matériau isolant pour assurer l' isolation électrique en position d'ouverture des contacts, le bord annulaire de ladite surface de révolution (28), adjacent au fond isolant (32) étant agencé en contact principal fixe (48,58) ou portant ce dernier.

2. Disjoncteur selon la revendication 1 caractérisé en ce que le fond isolant (32) de la chambre de coupure (26) est traversé par le contact d'arc mobile (20,22) coulissant qui coopère avec le contact d'arc fixe (24,36) traversant le fond métallique (30) auquel il est connecté électriquement et mécaniquement.

3. Disjoncteur selon la revendication 1 ou 2, caractérisé en ce que la zone de contact des contacts d'arc (20,22;24,36) est décalée dans la direction axiale de manière à être plus proche dudit fond métallique (30) portant la bobine (34) ou l'aimant permanent que dudit fond isolant (32).

4. Disjoncteur selon la revendication 1,2 ou 3 à bobine (34) de soufflage magnétique de l'arc, caractérisé en ce que l'une des faces de la bobine est accolée et reliée électriquement au fond métallique (30), l'autre face étant coiffée et reliée à une électrode (36) annulaire formant une piste de migration d'arc dont le bord interne constitue le contact d'arc fixe.

5. Disjoncteur selon la revendication 1 2,3 ou 4, caractérisé en ce que le contact d'arc mobile tubulaire (20,22) traverse le fond isolant (32) de la chambre de coupure (26) et est prolongé par une tige de commande (18) traversant d'une manière étanche l'enceinte étanche (10) et que le contact mobile principal est en forme de tulipe (50) et est solidarisé à l'ensemble formé par le contact d'arc mobile (20,22) et la tige de commande (18).

6. Disjoncteur selon la revendication 1,2,3 ou 4, caractérisé en ce que le contact principal mobile est constitué par un pont de contact en tulipe (54) solidaire du contact d'arc mobile (20,22) et susceptible de ponter en position de fermeture du disjoncteur, un intervalle d'isolement entre ledit contact principal fixe (48) et un autre contact fixe (56) lui faisant face.

7. Disjoncteur selon la revendication 1,2,3 ou 4 caractérisé en ce que ledit contact principal fixe (58) porté par ledit bord annulaire de ladite surface de révolution (28) est un contact en forme de tulipe (58) susceptible de coopérer avec le contact principal mobile en forme d'anneau cylindrique (60).

8. Disjoncteur selon la revendication 1, caractérisé en ce que le fond isolant (32) est en forme de cône, et comporte un insert métallique (64) enserrant à faible jeu le contact d'arc mobile (22) auquel ledit insert est connecté électriquement.

9. Disjoncteur selon l'une quelconque des revendications précédentes caractérisé en ce que ladite enceinte (10) porte deux plages de connexion (14,16) reliées respectivement au contact d'arc fixe (24) et au contact d arc mobile (20,22) agencés en conducteurs d'amenée de courant.

10. Disjoncteur selon l'une quelconque des revendications précédentes caractérisé en ce que ladite enceinte (10) est cylindrique et contient un seul pôle disposé axialement à l'intérieur de l'enceinte, la chambre de coupure (26) étant également cylindrique.

## Claims

1. A circuit breaker with a sealed enclosure (10) filled with a high dielectric strength gas and containing one or more poles each comprising :
- an arc extinguishing chamber (26) having a revolution surface (28) tightly sealed at both ends by end plates (30, 32),
- a pair of tubular arcing contacts (20, 22; 24, 36) formed by a movable arcing contact (20, 22) and a stationary arcing contact (24, 36) coaxially arranged in said arc extinguishing chamber (26) and each passing through one of said end plates (30, 32) to make the arc extinguishing chamber (26) communicate, in the separated position of said arcing contacts, with said enclosure (10) forming an expansion chamber via gas outflow channels constituted by said tubular arcing contacts,
- a coil (34) or permanent magnet supported by one (30) of said end plates inside the arc extinguishing chamber (26) so as to create in the separation zone of said arcing contacts a magnetic blowout field by rotation of an arc drawn between the separated arcing contacts,
- a pair of main contacts (48, 50; 48, 54; 58, 60) formed by a stationary main contact (48, 58) and a movable main contact (50, 54, 60) disposed outside the arc extinguishing chamber (26) and arranged to open before the arcing contacts separate when a circuit breaker opening operation takes place, said revolution surface (28) and the end plate (30) supporting the coil (34) or permanent magnet being made of metal and electrically connected to the stationary arcing contact (24) passing through this end plate, the other end plate (32) being made of insulating material to provide electrical insulation in the open position of the contacts, the annular edge of said revolution surface (28), adjacent to the insulating end plate (32) being arranged as the stationary main contact (48, 58) or supporting the latter.

2. The circuit breaker according to claim 1, characterized in that the insulating end plate (32) of the arc extinguishing chamber (26) has passing through it the sliding movable arcing contact (20, 22) which cooperates with the stationary arcing contact (24, 36) passing through the metal end plate (30) to which it is electrically and mechanically connected.

3. The circuit breaker according to claim 1 or 2, characterized in that the contact zone of the arcing contacts (20, 22; 24, 36) is offset in the axial direction so as to be closer to said metal end plate (30) supporting the coil (34) or permanent magnet than to said insulating end plate (32).

4. The circuit breaker according to claim 1, 2 or 3, with a magnetic arc blowout coil (34), characterized in that one of the faces of the coil is adjoined and electrically connected to the metal end plate (30), the other face being capped and connected to an annular electrode (36) forming an arc migration track whose internal edge constitutes the stationary arcing contact.

5. The circuit breaker according to claim 1, 2, 3 or 4, characterized in that the tubular movable arcing contact (20, 22) passes through the insulating end plate (32) of the arc extinguishing chamber (26) and is extended by an operating rod (18) passing tightly through the sealed enclosure (10) and that the movable main contact is shaped as a tulip (50) and is securedly fixed to the assembly formed by the movable arcing contact (20, 22) and operating rod (18).

6. The device according to claim 1, 2, 3 or 4, characterized in that the movable main contact is formed by a tulip-finger contact bridge (54) securedly fixed to the movable arcing contact (20, 22) and capable of bridging in the closed position of the circuit breaker, an insulation gap between said stationary main contact (48) and another stationary contact facing it.

7. The device according to claim 1, 2, 3 or 4, characterized in that said stationary main contact (58) supported by said annular edge of said revolution surface (28) is a contact in the form of a tulip-finger (58) capable of cooperating with the movable main contact in the form of a cylindrical ring (60).

8. The device according to claim 1, characterized in that the insulating end plate (32) is cone-shaped, and comprises a metal insert (64) surrounding with small clearance the movable arcing contact (22) to which said insert is electrically connected.

9. The device according to any one of the above claims, characterized in that said enclosure (10) bears two connection terminal pads (14, 16) connected respectively to the stationary arcing contact (24) and to the movable arcing contact (20, 22) arranged as current input conductors.

10. The device according to any one of the above claims, characterized in that said enclosure (10) is cylindrical and contains a single pole arranged axially inside the enclosure, the arc extinguishing chamber (26) also being cylindrical.

## Patentansprüche

1. Leistungsschalter in einem dichtgekapselten, mit einem Gas hoher dielektrischer Festigkeit gefüllten Gehäuse (10) und einem oder mehreren Polen, die jeweils folgende Komponenten umfassen:
- eine Schaltkammer (26) mit einer umlaufenden Mantelfläche (28), die an ihren Enden durch Bodenplatten (30, 32) dicht abgeschlossen ist,
- zwei rohrförmige Lichtbogenkontakte (20, 22; 24, 36), bestehend aus einem beweglichen Lichtbogenkontakt (20, 22) und einem feststehenden Lichtbogenkontakt (24, 36), die koaxial in der genannten Schaltkammer (26) angeordnet sind und jeweils eine der genannten Bodenplatten (30, 32) durchragen, um in der getrennten Stellung der genannten Lichtbogenkontakte über durch die rohrförmigen Lichtbogenkontakte gebildete Gasströmungskanäle eine Verbindung zwischen der Schaltkammer (26) und dem genannten, eine Expansionskammer bildenden Gehäuse (10) herzustellen,
- eine Spule (34) oder einen Dauermagneten, die im Innern der Schaltkammer (26) auf einer der genannten Bodenplatten (31) montiert sind, um in der Trennzone der genannten Lichtbogenkontakte den zwischen den getrennten Lichtbogenkontakten abbrennenden Lichtbogen durch ein magnetisches Blasfeld in Drehung zu versetzen.
- zwei Hauptkontakte (48, 50; 48, 54; 58, 60), bestehend aus einem feststehenden Hauptkontakt (48, 58) und einem beweglichen Hauptkontakt (50, 54, 60), die außerhalb der Schaltkammer (26) so angeordnet sind, daß sie sich bei einer Ausschaltung des Leistungsschalters vor der Trennung der Lichtbogenkontakte öffnen, wobei der an die Isolierstoff-Bodenplatte (32) grenzende ringförmige Rand der umlaufenden Mantelfläche (28) als feststehender Hauptkontakt (48, 58) ausgebildet ist oder als Trägerelement für diesen Kontakt dient, die umlaufende Mantelfläche (28) und die Bodenplatte (30) mit der Spule (34) bzw. dem Dauermagneten metallisch ausgeführt und mit dem diese Bodenplatte durchragenden feststehenden Lichtbogenkontakt (24) elektrisch verbunden sind und die andere Bodenplatte (32) aus Isolierstoff besteht, um in der geöffneten Kontaktstellung die elektrische Isolation zu gewährleisten.

2. Leistungsschalter nach Anspruch 1, dadurch gekennzeichnet, daß die Isolierstoff-Bodenplatte (32) der Schaltkammer (26) von dem beweglichen Lichtbogenkontakt (20, 22) gleitend durchragt wird, der mit dem die metallische Bodenplatte (30) durchragenden und elektrisch sowie mechanisch mit dieser verbundenen feststehenden Lichtbogenkontakt (24,26) zusammenwirkt.

3. Leistungsschalter nach Anspruch 1 oder 2, dadurch gekennzeichnet, daß die Kontaktzone der Lichtbogenkontakte (20, 22; 24, 36) in Axialrichtung versetzt ist, so daß sie näher an der genannten, die Spule bzw. den Dauermagneten tragenden metallischen Bodenplatte (30) liegt als an der genannten Isolierstoff-Bodenplatte (32).

4. Leistungsschalter nach Anspruch 1, 2 oder 3 mit einer Spule (34) zur magnetischen Beblasung des Lichtbogens, dadurch gekennzeichnet, daß eine Seite der Spule auf der metallischen Bodenplatte (30) befestigt und elektrisch mit dieser verbunden ist und die andere Seite von einer elektrisch mit ihr verbundenen ringförmigen Elektrode überlappt (36) wird, die eine Lichtbogen-Wanderungsbahn darstellt, deren Innenrand den feststehenden Lichtbogenkontakt bildet.

5. Leistungsschalter nach Anspruch 1, 2, 3 oder 4, dadurch gekennzeichnet, daß der rohrförmige bewegliche Lichtbogenkontakt (20, 22) die Isolierstoff-Bodenplatte (32) der Schaltkammer (26) durchragt und durch eine das dichtgekapselte Gehäuse (10) unter Ausbildung einer gasdichten Durchführung durchragende Schaltstange (18) verlängert ist, und daß der bewegliche Hauptkontakt als Tulpenkontakt (50) ausgebildet und mit der Einheit aus beweglichem Lichtbogenkontakt (20,22) und Schaltstange (18) fest verbunden ist.

6. Leistungsschalter nach Anspruch 1, 2, 3 oder 4, dadurch gekennzeichnet, daß der bewegliche Hauptkontakt in Form einer Tulpenkontaktbrücke (54) ausgeführt ist, die mit dem beweglichen Lichtbogenkontakt (20,22) verbunden ist und dazu dient, in der Einschaltstellung des Leistungsschalters eine Trennstrecke zwischen dem genannten feststehenden Hauptkontakt (48) und einem weiteren, ihm gegenüberliegenden feststehenden Kontakt (56) zu schließen.

7. Leistungsschalter nach Anspruch 1, 2, 3 oder 4, dadurch gekennzeichnet, daß der genannte, vom genannten ringförmigen Rand der genannten umlaufenden Mantelfläche (28) getragene feststehende Hauptkontakt (58) als Tulpenkontakt (58) ausgeführt ist, der mit dem in Form eines zylindrischen Rings (60) ausgebildeten beweglichen Hauptkontakt zusammenwirkt.

8. Leistungsschalter nach Anspruch 1, dadurch gekennzeichnet, daß die Isolierstoff-Bodenplatte (32) konisch ausgeführt ist und eine metallische Einlage (64) aufweist, die den beweglichen Lichtbogenkontakt (20) in geringem Abstand umgibt und elektrisch mit diesem verbunden ist.

9. Leistungsschalter nach irgendeinem der vorhergehenden Ansprüche, dadurch gekennzeichnet, daß auf dem genannten Gehäuse (10) zwei Anschlüsse (14, 16) angebracht sind, die jeweils mit dem feststehenden Lichtbogenkontakt (24) bzw. mit dem beweglichen Lichtbogenkontakt (20, 22) verbunden sind, die als Leiter für die Stromzufuhr dienen.

10. Leistungsschalter nach irgendeinem der vorhergehenden Ansprüche, dadurch gekennzeichnet, daß das genannte Gehäuse (10) zylindrisch geformt ist und einen einzigen, axial im Innern des Gehäuses angeordneten Pol enthält und daß die Schaltkammer (26) ebenfalls zylindrisch ausgeführt ist.
